# EUROPÄISCHE PATENTSCHRIFT

(11) **EP 1 872 634 B1**
(45) Veröffentlichungstag und Bekanntmachung des Hinweises auf die Patenterteilung: **24.06.2009**
(21) Anmeldenummer: 06722663.9
(22) Anmeldetag: 22.03.2006
(51) Int. Cl.: H05B 41/392, H05B 41/28

(54) **ELEKTRONISCHES VORSCHALTGERÄT MIT BLINDSTROMSCHWINGUNGSREDUZIERUNG**
ELECTRONIC REACTIVE CURRENT OSCILLATION-REDUCING BALLAST
BALLAST ELECTRONIQUE A REDUCTION DES OSCILLATIONS DE COURANT REACTIF

(30) Priorität: 22.04.2005 DE 102005018795
(43) Veröffentlichungstag der Anmeldung: 02.01.2008
(73) Patentinhaber: Osram Gesellschaft mit beschränkter Haftung, 81543 München (DE)
(72) Erfinder: FISCHER, Klaus, 86316 Friedberg (DE); KREITTMAYR, Josef, 86399 Bobingen (DE)
(86) Internationale Anmeldenummer: PCT/DE2006/000510
(87) Internationale Veröffentlichungsnummer: WO 2006/111123

(56) Entgegenhaltungen:
- EP-A- 1 465 330
- US-A- 5 604 411
- US-A- 6 037 722
- US-A1- 2004 100 205

## Beschreibung

### Technisches Gebiet

Die vorliegende Erfindung bezieht sich auf ein eine Eingangskapazität aufweisendes elektronisches Vorschaltgerät mit einem Hochsetzsteller zum Betrieb einer Entladungslampe, beispielsweise einer Niederdruckentladungslampe an einem eine eingebaute oder parasitäre Induktivität aufweisenden Phasenanschnittdimmer.

### Stand der Technik

Elektronische Vorschaltgeräte zum Betrieb von Entladungslampen sind in vielfältigen Ausführungen bekannt. I.d.R. enthalten sie eine Gleichrichterschaltung zur Gleichrichtung einer Wechselspannungsversorgung und Aufladen eines häufig als Zwischenkreiskondensator bezeichneten Kondensators. Die an diesem Kondensator anliegende Gleichspannung dient zur Versorgung eines Wechselrichters bzw. Inverters (im Folgenden Inverter), der die Entladungslampe betreibt. Grundsätzlich erzeugt ein Inverter aus einer gleichgerichteten Wechselspannungsversorgung oder einer Gleichspannungsversorgung eine Versorgungsspannung für die mit hochfrequentem Strom zu betreibende Lampe. Ähnliche Vorrichtungen sind auch für andere Lampentypen bekannt, beispielsweise in Form von elektronischen Transformatoren für Halogenlampen.

Hochsetzstellerschaltungen können zur Netzstromoberschwingungsreduzierung von Entladungslampen eingesetzt werden. Hochsetzsteller weisen eine Speicherdrossel, ein Schaltelement, eine Diode und einen Zwischenkreiskondensator auf. Der Zwischenkreiskondensator versorgt beispielsweise eine Niederdruckentladungslampe über eine Inverterschaltung.

Ein solcher Hochsetzsteller arbeitet wie folgt: Die Netzwechselspannung wird in einem Gleichrichter in eine pulsierende Gleichspannung umgewandelt. Zwischen das Versorgungspotential dieser pulsierenden Gleichspannung und den Zwischenkreiskondensator ist die Speicherdrossel und die Diode geschaltet. Das Schaltelement sorgt im eingeschalteten Zustand für einen ansteigenden Stromfluss in der Speicherdrossel bis zu einem einstellbaren Wert, der Abschaltstromschwelle. Die Diode leitet nach dem Ausschalten des Schaltelementes den in der Speicherdrossel eingeprägten Strom in den Zwischenkreiskondensator.

Der Einsatz eines Hochsetzstellers in einem Vorschaltgerät für eine Entladungslampe wird in der EP 1 465 330 A2 beschrieben.

Phasenanschnittdimmer zur Leistungssteuerung sind ebenfalls bekannt. Phasenanschnittdimmer liefern eine periodische Netzversorgung an die Last. In jeder Halbperiode wird die Netzversorgung aber erst nach einer einstellbaren Zeit an die Last geliefert.

Oft enthalten Phasenanschnittdimmer als ein den Stromfluss von einem Versorgungsnetz zu einer Last steuerndes Schaltelement einen Triac. Mit einem solchen Schaltelement ist es möglich, einen Stromfluss vom Netz zur Last ab einem einstellbaren Zeitpunkt innerhalb einer Netzhalbwelle zu ermöglichen. Am Ausgang des Phasenanschnittdimmers steht eine Spannung zur Verfügung, die in einem ersten Zeitintervall Null ist, nämlich im Phasenanschnitt, und in einem zweiten Zeitintervall im Wesentlichen der Eingangsspannung des Dimmers entspricht.

Zur Vermeidung von Funkstörungen enthalten viele Phasenanschnittdimmer eine in Serie zum Schaltelement geschaltete Induktivität. Zwischen Phasenanschnittdimmer und kapazitiver Last kann zusätzlich, auch wenn kein entsprechendes Bauelement im Dimmer eingebaut ist, eine parasitäre Induktivität auftreten, beispielsweise verursacht durch Leitungsinduktivitäten. Jeglicher Bezug auf eine "Induktivität im Phasenanschnittdimmer" ist im folgenden Text in diesem Sinne zu verstehen.

### Darstellung der Erfindung

Der Erfindung liegt das technische Problem zugrunde, ein im Hinblick auf das Betriebsverhalten verbessertes elektronisches Vorschaltgerät für dimmbare Entladungslampen anzugeben.

Die Erfindung betrifft ein elektronisches Vorschaltgerät mit einem ein Schaltelement und eine Eingangskapazität aufweisenden Hochsetzsteller zum Betrieb an einem eine zur Versorgung seriell wirkende Induktivität aufweisenden Phasenanschnittdimmer, dadurch gekennzeichnet, dass innerhalb einer Netzhalbwelle die Betriebsparameter des Hochsetzstellers während der Abmagnetisierung der Induktivität im Phasenanschnittdimmer, zeitlich nach dem Abschluss des Phasenanschnitts, so eingestellt werden, dass, verglichen mit dem Betrieb des Hochsetzstellers nach der Abmagnetisierung der Induktivität des Dimmers, ein zeitweise erhöhter Strom durch den Hochsetzsteller fließt.

Bevorzugte Ausgestaltungen der Erfindung sind in den abhängigen Ansprüchen angegeben und werden im Folgenden näher erläutert. Die Offenbarung bezieht sich dabei stets sowohl auf die Verfahrenskategorie als auch die Vorrichtungskategorie der Erfindung.

Elektronische Vorschaltgeräte zum Betrieb von Entladungslampen weisen oft eine effektive Eingangskapazität auf. Die Erfindung basiert auf der Überlegung, dass die effektive Eingangskapazität des elektronischen Vorschaltgerätes zusammen mit der zur Versorgung seriell wirkenden Induktivität des Phasenanschnittdimmers einen Schwingkreis bildet und ein Überschwingen der Spannung über der Eingangskapazität auftreten kann. Solche Spannungsschwingungen können das Betriebsverhalten von elektronischen Vorschaltgeräten für Entladungslampen beim Betrieb an einem Phasenanschnittdimmer beeinträchtigen.

Konkret wird im Anschluss an den Phasenanschnitt das Schaltelement im Phasenanschnittdimmer in einen leitenden Zustand gebracht; daraufhin wird die Eingangskapazität des Vorschaltgerätes auf den Momentanwert der Versorgungsspannung aufgeladen. Dieses Aufladen der Eingangskapazität erfolgt über die Induktivität des Phasenanschnittdimmers, die den Anstieg des Stromes bestimmt. Die Spannung über der Eingangskapazität erreicht zunächst den Momentanwert der Versorgungsspannung, geht dann aber noch darüber hinaus. Dies erfolgt, weil die Induktivität im Phasenanschnittdimmer nun abmagnetisiert und einen Stromfluss in der ursprünglichen Stromrichtung aufrechterhält. Ist die Induktivität im Phasenanschnittdimmer abmagnetisiert und die Spannung über der Eingangskapazität größer als die anliegende Versorgungsspannung, so fließt kein Netzstrom durch das Vorschaltgerät, bis die Überspannung am Eingangskondensator durch Entladen abgebaut ist.

Die oft als Schaltelement in Phasenanschnittdimmern verwendeten Triacs benötigen einen gewissen Haltestrom, d.h. sind sie in einen leitenden Zustand gebracht, so wird ein minimaler Strom zur Aufrechterhaltung der Leitfähigkeit benötigt. Fehlt dieser, so sperrt der Triac wieder. Fließt kurzzeitig kein Netzstrom durch den Phasenanschnittdimmer, so kann es sein, dass der Triac vom leitenden in den sperrenden Zustand übergeht. Die oben beschriebenen Blindstromschwingungen können solche Netzstromunterbrechungen verursachen.

Die Unterbrechung des Netzstromes kann verhindert werden. Dazu wird während der Abmagnetisierung der Induktivität im Phasenanschnittdimmer ein zeitweise erhöhter Strom durch den Hochsetzsteller geführt, d.h. innerhalb eines durch die Abmagnetisierung definierten Zeitintervalls. Das Wort "während" ist im gesamten vorliegenden Text in diesem Sinne zu verstehen. Dieser Strom entlädt die Eingangskapazität und die Spannung über dieser sinkt wieder auf das Niveau des Momentanwertes der Versorgungsspannung. Dieser die Eingangskapazität entladende Strom muss groß genug sein, um die Spannungsüberhöhung über der Eingangskapazität abzubauen, bevor die Induktivität im Phasenanschnittdimmer vollständig abmagnetisiert ist.

Ein Hochsetzsteller kann in verschiedenen Betriebsmodi betrieben werden, wobei man vor allem unterscheidet zwischen dem diskontinuierlichen Betrieb und dem kontinuierlichen Betrieb. Oft werden Hochsetzsteller durchgängig im diskontinuierlichen Modus betrieben. Das heißt, dass das Schaltelement im Hochsetzsteller erst eingeschaltet wird, wenn die Speicherdrossel des Hochsetzstellers vollständig abmagnetisiert ist und kein Strom mehr durch diese fließt. Schaltverluste sind in dieser Betriebsweise minimal.

Wird mit dem Einschalten des Schaltelementes im Hochsetzsteller nicht gewartet, bis die Speicherdrossel vollständig abmagnetisiert ist, so spricht man von einem kontinuierlichen Betrieb. Das Schaltelement wird also beim Unterschreiten einer Schwelle für den Strom durch die Speicherdrossel - der Einschaltstromschwelle - eingeschaltet. Diese Einschaltstromschwelle kann unterschiedlich hoch sein und in jedem Zyklus des Hochsetzstellers einen anderen Wert annehmen.

Bei einer bevorzugten Ausführungsform der Erfindung wird der Hochsetzsteller während der Abmagnetisierung der Induktivität im Phasenanschnittdimmer mit zeitweise erhöhten Einschaltstromschwellen betrieben, verglichen mit dem Betrieb des Hochsetzstellers im Anschluss an die Abmagnetisierung der Induktivität im Phasenanschnittdimmer. Dadurch kann der Stromfluss durch den Hochsetzsteller in diesem Zeitraum deutlich vergrößert werden. Zwar nehmen durch diese Maßnahme die Schaltverluste im Hochsetzsteller zeitweise zu, gemittelt über die Netzhalbwelle sind diese Verluste jedoch nicht groß.

Im einfachsten Fall kann dies heißen, dass während der Abmagnetisierung der Induktivität im Phasenanschnittdimmer der Hochsetzsteller im kontinuierlichen Betrieb arbeitet und im Anschluss an diesen Zeitraum, sofort oder verzögert, in den diskontinuierlichen Betrieb übergeht.

Obige Ausführungsform der Erfindung beinhaltet aber insbesondere auch den Fall, dass im Anschluss an die Abmagnetisierung der Induktivität im Phasenanschnittdimmer nicht in den diskontinuierlichen Betrieb des Hochsetzstellers gewechselt wird, sondern in einem kontinuierlichen Betrieb mit geringeren Einschaltstromschwellen des Schaltelementes im Hochsetzsteller verblieben wird.

Bei einer weiteren bevorzugten Ausführungsform der Erfindung wird, insbesondere in Kombination mit den obigen Maßnahmen, die Abschaltstromschwelle des Schaltelementes des Hochsetzstellers während der Abmagnetisierung der Induktivität des Phasenanschnittdimmers erhöht. Auch mit dieser Maßnahme kann alternativ oder ergänzend zum kontinuierlichen Betrieb der Stromfluss durch den Hochsetzsteller deutlich erhöht werden.

Vorzugsweise wird während der Aufmagnetisierung der Induktivität im Phasenanschnittdimmer der durch den Hochsetzsteller fließende Strom verringert oder sogar unterbunden. Damit kann kein oder nur ein kleiner die Eingangskapazität entladender Strom fließen. Dadurch kann die Aufmagnetisierung der Induktivität im Phasenanschnittdimmer und damit die in ihr gespeicherte Energie auf ein Minimum reduziert werden. Je weniger Energie in der Induktivität des Phasenanschnittdimmers gespeichert ist, umso geringer ist die Spannungsüberhöhung über der Eingangskapazität ausgeprägt.

Bei einer anderen bevorzugten Ausführung des vorstehenden Aspektes der Erfindung wird der durch den Hochsetzsteller während der Aufmagnetisierung der Induktivität im Phasenanschnittdimmer fließende Strom dadurch verringert, dass die Abschaltstromschwelle des Hochsetzstellers klein gewählt wird im Vergleich zum Betrieb des Hochsetzstellers im Anschluss an die Aufmagnetisierung der Induktivität im Dimmer. Dadurch nimmt der Hochsetzsteller einen Strom kleinerer Amplitude auf; der mittlere durch die Induktivität des Phasenanschnittdimmers fließende Strom kann so sehr klein, oder sogar verschwindend gering, eingestellt werden.

Bei einer weiteren bevorzugten Ausführungsform nimmt die Abschaltstromschwelle ausgehend von keinem oder einem kleinen Strom durch das Schaltelement während der Aufmagnetisierung der Induktivität im Phasenanschnittdimmer dann allerdings zu, so dass auch der vom Hochsetzsteller aufgenommene Strom von Schaltzyklus zu Schaltzyklus des Hochsetzstellers zunimmt. Beispielsweise kann die Abschaltschwelle des Hochsetzstellers am Ende der Aufmagnetisierung der Induktivität im Phasenanschnittdimmer die erhöhte Abschaltschwelle für die Zeit im Anschluss an die Aufmagnetisierung der Induktivität erreichen. Durch ein allmähliches Anwachsen der Abschaltstromschwelle können Laststromschwingungen verringert werden.

Bei einer alternativen, ebenfalls bevorzugten Ausführungsform wird das Schaltelement des Hochsetzstellers während der Aufmagnetisierung der Induktivität dauerhaft gesperrt. Damit kann kein die Eingangskapazität entladender Strom fließen.

Eine bevorzugte Ausführungsform der Erfindung verfügt über eine Schaltungsanordnung zur messtechnischen Erfassung des Abschlusses des Phasenanschnittes, des Beginns der Abmagnetisierung der Induktivität im Phasenanschnittdimmer und des Abschlusses der Abmagnetisierung derselben Induktivität. Diese drei Zeitpunkte bestimmen die beiden relevanten Zeitintervalle innerhalb derer Ausführungsformen der Erfindung auf eine Reduzierung der Spannungsüberhöhung über der Eingangskapazität hinwirken. Zwischen dem Abschluss des Phasenanschnittes und dem Zeitpunkt, zu dem die Spannung über der Eingangskapazität den Momentanwert der Versorgungsspannung erreicht, wird die Induktivität im Phasenanschnittdimmer aufmagnetisiert; ab diesem Zeitpunkt wird sie abmagnetisiert.

Die Schaltungsanordnung besteht vorzugsweise aus einer Serienschaltung aus zwei Differenzierern, die beispielsweise parallel zur Eingangskapazität geschaltet sein können. Die Ausgangsspannung des zweiten Differenzierers entspricht der zweiten Ableitung der Spannung über der Eingangskapazität und hat die Eigenschaft, dass sie während der Aufmagnetisierung der Induktivität im Phasenanschnittdimmer ein anderes Vorzeichen aufweist als während der Abmagnetisierung derselben Induktivität. Damit sind die beiden relevanten Zeitintervalle bestimmt und das Ausgangssignal des zweiten Differenzierers kann dazu genutzt werden, die Betriebsparameter des Hochsetzstellers einzustellen. Die Ausgangsspannung des zweiten Differenzierers kann über zwei Schwellwertelemente in Signale entsprechend den logischen Zuständen Null und Eins umgewandelt werden. Weist die Ausgangsspannung des zweiten Differenzierers das erste Vorzeichen auf, so ist etwa das Ausgangssignal des ersten Schwellwertelementes logisch Eins, entsprechendes gilt dann für das zweite Schwellwertelement und die Zeit, in der an dem Ausgang des zweiten Differenzierers eine Spannung des anderen Vorzeichens anliegt. Vorzugsweise sind diese Schwellwertelemente Schmitt-Trigger.

Üblicherweise ist der Spannung über der Eingangskapazität durch die Hochsetzstellerfunktion eine hochfrequente, vergleichsweise geringe Wechselspannung überlagert. Diese hochfrequenten Schwingungen werden vom ersten Differenzierer ausgekoppelt, eine zweite Differenzierung liefert eventuell kein sinnvolles Ergebnis. Eine bevorzugte Ausführungsform der Erfindung sieht daher eine Spitzenwerterfassungsschaltung vor. Mittels der Spitzenwerterfassung wird die erste Ableitung der Spannung über der Eingangskapazität geglättet. Die Qualität einer folgenden Differenzierung nimmt damit zu.

Die eben beschriebenen Schaltungsanordnungen zur Bestimmung der relevanten Zeitintervalle führen im Prinzip eine messtechnische Erfassung der Kurvenform der Spannung über der Eingangskapazität durch. Daher können diese Schaltungen die relevanten Zeitintervalle unter verschiedenen Umständen verlässlich bestimmen. Diese Schaltungen können für unterschiedlichste Kombinationen aus Eingangskapazität und Induktivität des Phasenanschnittdimmers eingesetzt werden, da sie den Verlauf der Spannung über der Eingangskapazität vermessen und insofern keine Annahmen über die Eingangskapazität, die Induktivität des Phasenanschnittdimmers oder den Verlauf der Spannung über der Eingangskapazität im Anschluss an den Phasenanschnitt beinhalten.

Die Erfinder haben festgestellt, dass die Werte der Induktivitäten der am Markt verfügbaren Dimmer in einem vergleichsweise kleinen Bereich liegen. Weiter kann die Spannungsüberhöhung über der Eingangskapazität auch mit ergänzenden Maßnahmen (siehe unten und Ansprüche 14 ff.) begrenzt werden. Ist die Spannungsüberhöhung über der Eingangskapazität nicht so ausgeprägt, variieren auch die relevanten Zeitintervalle im Anschluss an den Phasenanschnitt nicht so stark.

In diesen Fällen ist eine messtechnische Erfassung der Kurvenform der Spannung über der Eingangskapazität nicht unbedingt erforderlich.

Bei einer bevorzugten Ausführungsform der Erfindung weist das elektronische Vorschaltgerät ein Schwellwertelement zur Detektion des Abschlusses des Phasenanschnittes und ein erstes Zeitglied auf, welches eine erste feste Zeit vorgibt und durch das Schwellwertelement im Anschluss an den Phasenanschnitt gesetzt wird.

Dazu kann dem Schwellwertelement etwa die gleichgerichtete Wechselspannungsversorgung, gegebenenfalls über einen Spannungsteiler, zugeführt werden. Während des Phasenanschnittes kann das Ausgangssignal des Schwellwertelementes logisch Null entsprechen, während es direkt im Anschluss an den Phasenanschnitt auf logisch Eins springt. Durch diesen Sprung kann das erste Zeitglied gesetzt werden, welches für eine konstante vorbestimmte Zeit, der Haltezeit, gesetzt bleibt. Danach kann es sich selbständig wieder zurücksetzen. Die vorbestimmte Haltezeit des Zeitgliedes kann durch eine Mittelung über eines der relevanten Zeitintervalle, welche möglichst viele am Markt verfügbare Dimmer berücksichtigt, festgelegt werden. Die Eingangskapazität des elektronischen Vorschaltgerätes, welche diese Schaltung enthält, ist dem Hersteller bekannt und kann entsprechend bei der Haltezeit des ersten Zeitgliedes berücksichtigt werden.

Das erste Zeitglied kann etwa eine höchstens der Dauer der Aufmagnetisierung der Induktivität im Phasenanschnittdimmer entsprechende Zeit im Anschluss an den Phasenanschnitt vorgeben. Dies entspricht der Zeit, zu der die Versorgungsspannung größer ist als die Spannung über der Eingangskapazität. Ist diese Zeit abgelaufen, kann erfindungsgemäß ein zeitweise erhöhter Strom durch den Hochsetzsteller geführt werden. Zusätzlich können die Betriebsparameter des Hochsetzstellers natürlich auch so eingestellt werden, dass während der Aufmagnetisierung der Induktivität im Phasenanschnittdimmer besonders wenig Strom durch den Hochsetzsteller geführt wird.

Vorzugsweise weist das elektronische Vorschaltgerät zwei Zeitglieder auf. Beide Zeitglieder können im Anschluss an den Phasenanschnitt durch das gleiche Schwellwertelement gesetzt werden, weisen jedoch unterschiedliche Haltezeiten auf. Auf diese Weise können beispielsweise mittels einer UND-Verknüpfung drei für den Betrieb des elektronischen Vorschaltgeräts relevante Zeitintervalle angegeben werden.

Vorzugsweise beginnt das erste feste Zeitintervall des ersten Zeitgliedes mit dem Ende des Phasenanschnittes und dauert höchstens bis zum Ende der Aufmagnetisierung der Induktivität im Phasenanschnittdimmer. Das zweite feste Zeitintervall des zweiten Zeitgliedes beginnt ebenfalls mit dem Ende des Phasenanschnittes und dauert mindestens bis zum vollständigen Abbau der Spannungsüberhöhung über der Eingangskapazität.

Durch die UND-Verknüpfung des ersten und des zweiten festen Zeitintervalls lässt sich ein Zeitintervall, welches mit dem Ende des ersten Zeitintervalls beginnt und mit dem Ende des zweiten Zeitintervalls endet, definieren. Idealerweise beginnt dieses Intervall mit dem Ende der Aufmagnetisierung der Induktivität im Phasenanschnittdimmer und endet nach dem vollständigen Abbau der Überspannung über der Eingangskapazität.

Vorzugsweise sind die Schwellwertelemente Schmitt-Trigger.

Vorzugsweise wird bei Verwendung eines Betriebsmodus des Hochsetzstellers mit erhöhter Einschaltstromschwelle des Schaltelementes im Hochsetzsteiler - während der Abmagnetisierung der Induktivität im Phasenanschnittdimmer - der Übergang zum sich anschließenden Betrieb mit geringeren Einschaltstromschwellen langsam durchgeführt. Das heißt, dass die Einschaltstromschwellen des Schaltelementes im Hochsetzsteller verteilt über einige Stromaufnahmezyklen des Hochsetzstellers kleiner werden. Dadurch können weitere Laststromschwingungen verringert werden.

Bis zu dieser Stelle ist beschrieben, wie sich Blindstromschwingungen mittels einer Einstellung des zeitlichen Verlaufes des Stromes durch den Hochsetzsteller reduzieren lassen. Als zusätzliche erfindungsgemäße Maßnahme können Blindstromschwingungen reduziert werden durch geeignetes Laden oder Entladen der Eingangskapazität vor dem Ende das Phasenanschnittes und es kann damit zusätzlich der die Induktivität im Phasenanschnittdimmer ladende Strom quantitativ reduziert werden. Ein Vorschaltgerät, welches beide Möglichkeiten der Blindstromreduzierung verwirklicht, dämpft Blindstromschwingungen noch effektiver.

Die Spannungsüberschwingungen sind nämlich besonders ausgeprägt, wenn die Spannung über der Eingangskapazität im Anschluss an den Phasenanschnitt deutlich kleiner als der Momentanwert der Versorgungsspannung ist. Hier und im folgenden Text ist der "Momentanwert der Versorgungsspannung im Anschluss an den Phasenanschnitt" so zu verstehen, dass sich die Versorgungsspannung über dem Vorschaltgerät bzw. über dem Phasenanschnittdimmer bereits voll aufgebaut hat.

Ist die Spannung über der Eingangskapazität zu diesem Zeitpunkt größer als der Momentanwert der Versorgungsspannung, fließt so lange kein Strom durch den Dimmer, bis die Eingangskapazität durch einen Strom durch die Last soweit entladen ist, dass deren Spannung dem Momentanwert der Versorgungsspannung entspricht. In dieser Zeit kann jedoch das Schaltelement im Phasenanschnittdimmer ausschalten.

Im Betrieb sind daher beide Fälle zu vermeiden.

Je größer die Differenz zwischen der Versorgungsspannung des Vorschaltgerätes und der Spannung über der Eingangskapazität des Vorschaltgerätes am Ende des Phasenanschnittes, umso mehr Spannung fällt über der Induktivität des Dimmers ab. Der während der Aufmagnetisierung der Induktivität des Dimmers fließende Strom nimmt solange zu, wie die Spannung über der Eingangskapazität kleiner als die Versorgungsspannung an der Last ist.

Eine Reduzierung dieser Differenz zu Beginn der Aufmagnetisierung der Induktivität im Dimmer verringert die anfängliche Spannung über dieser. Somit werden entsprechende Blindströme, welche die Induktivität aufmagnetisieren und die Spannungsüberschwingung über der Eingangskapazität verursachen, zusätzlich verringert.

Dazu wird durch einen Ladevorgang (Auf- oder Entladevorgang) vor dem Ende des Phasenanschnittes einer Netzhalbwelle die Eingangskapazität auf einen Wert geladen, der höchstens dem Momentanwert der Versorgungsspannung am Ende des Phasenanschnittes entspricht. Die Spannung über der Eingangskapazität soll zu diesem Zeitpunkt aber nicht den Wert der Versorgungsspannung überschreiten, da sonst kein kontinuierlicher Netzstrom garantiert werden kann.

Der Momentanwert der Versorgungsspannung am Ende des Phasenanschnittes innerhalb einer Netzhalbwelle ist vorab nicht bekannt. Vorzugsweise verfügt daher die Erfindung bei dieser Ausführungsform über eine Speichervorrichtung zur Speicherung eines Prognosewertes für die Versorgungsspannung zum Zeitpunkt des Endes des Phasenanschnittes, der aus einer oder mehreren vorhergehenden Netzhalbwellen gewonnen wurde. Weiter unten werden bevorzugte Implementierungen einer solchen Speichervorrichtung vorgestellt. Der Prognosewert des Momentanwertes der Versorgungsspannung am Ende des Phasenanschnittes kann dann in einer folgenden Netzhalbwelle dazu genutzt werden, die Eingangskapazität aktiv so zu laden oder zu entladen, dass die Spannung über der Eingangskapazität höchstens den gespeicherten Wert annimmt.

Vorzugsweise verfügt die Erfindung über eine Vorrichtung zum Speichern eines Momentanwertes der Versorgungsspannung am Ende des Phasenanschnittes aus einer oder mehreren vorhergehenden Netzhalbwellen. Der Momentanwert der Versorgungsspannung am Ende des Phasenanschnittes einer vorhergehenden Netzhalbwelle muss jedoch nicht identisch mit dem Momentanwert der Versorgungsspannung am Ende des Phasenanschnittes einer folgenden Netzhalbwelle sein - es handelt sich vielmehr um eine Prognose für den Versorgungsspannungswert, wie im vorangehenden Absatz erläutert.

Falls die Netzhalbwelle, in welcher ein Wert gespeichert wurde, noch nicht zu viele Netzhalbwellen zurückliegt, kann man davon ausgehen, dass der gespeicherte Wert für die aktuelle Netzhalbwelle sehr ähnlich ist. Dies ist der Fall, weil Veränderungen des Phasenanschnittes zwischen aufeinander folgenden Netzhalbwellen üblicherweise langsam stattfinden. Blindstromschwingungen werden am effektivsten reduziert, wenn die Eingangskapazität genau auf den Wert der Versorgungsspannung am Ende des Phasenanschnittes geladen wird. Um jedoch sicher zu sein, dass die Spannung über der Eingangskapazität nicht größer als die Versorgungsspannung am Ende des Phasenanschnittes ist, wird die Eingangskapazität auf einen Wert geladen, der etwas kleiner ist als der gespeicherte Prognosewert.

In der Praxis hat es sich bewährt, die Spannung über der Eingangskapazität auf etwa 90 - 95% der Versorgungsspannung am Ende des Phasenanschnittes einzustellen. Aber auch mit Werten ab 50 % kann schon gearbeitet werden.

Bei einer bevorzugten Ausführungsform der Erfindung wird der Prognosewert der Versorgungsspannung im Anschluss an den Phasenanschnitt in jeder Netzhalbwelle neu gespeichert und in der jeweils folgenden Netzhalbwelle genutzt.

Vorzugsweise speichert die Speichervorrichtung den Momentanwert der Versorgungsspannung innerhalb eines Zeitfensters nach dem Abschluss des Phasenanschnittes. Bei einer bevorzugten Ausführungsform der Erfindung wird dazu eine Spitzenwerterfassungsschaltung verwendet. Das Zeitfenster kann beispielsweise zum Laden eines Kondensators verwendet werden, ist aber sehr kurz im Vergleich zur sinusförmigen Versorgungsspannung.

Das Zeitfenster wird vorzugsweise so eingestellt, dass es sich öffnet und schließt innerhalb eines Zeitintervalls, welches mit dem Durchschalten des Phasenanschnittdimmers beginnt und welches damit endet, dass die Spannung über der Eingangskapazität den Wert der momentanen Versorgungsspannung erreicht. Damit ist insbesondere der Fall ausgeschlossen, dass ein Wert gespeichert wird, der größer als die Versorgungsspannung beim Durchschalten des Dimmers ist.

Beim erstmaligen Anlegen der Versorgungsspannung an den Dimmer und die Lampe kann eine Blindstromschwingung nicht ausgeschlossen werden, da noch kein Prognosewert gespeichert ist. Nach wenigen Halbwellen ist jedoch ein stabiler Zustand erreicht.

Bei einer bevorzugten Ausführungsform der Erfindung, wird die Länge des Zeitfensters durch einen Monoflop bestimmt. Dies wird durch ein Signal aus einer Steuerschaltung des elektronischen Vorschaltgerätes gesetzt und setzt sich nach einer gegebenen Zeit wieder zurück. Beispielsweise kann der beginnende Stromfluss durch die Speicherdrossel des Hochsetzstellers das Setzen des Monoflops triggern. Das Monoflop definiert das Zeitfenster für die Speicherung des Momentanwertes der Versorgungsspannung am Ende des Phasenanschnittes, beispielsweise mittels eines durch das Monoflop gesteuerten Schalters.

Das Zeitfenster wird bei einer weiteren bevorzugten Ausführungsform mittels eines Differenzierers aus einem Kondensator und einem Widerstand vorgegeben. Der Differenzierer wird durch eine Flanke eines Signals aus einer Steuerschaltung des Vorschaltgerätes angesprochen. In Folge der Flanke tritt über dem Widerstand des Differenzierers ein Spannungssprung gefolgt von einem exponentiellen Abklingen auf. Die Zeitkonstante des exponentiellen Abklingens ist bestimmt durch die Größe des Widerstandes und des Kondensators im Differenzierer. Das exponentielle Abklingen definiert das Zeitfenster für die Speicherung des Momentanwertes der Versorgungsspannung.

Eine weitere bevorzugte Ausführungsform für die Bestimmung eines Zeitfensters und zur Speicherung eines Prognosewertes der Versorgungsspannung am Ende des Phasenanschnittes basiert auf folgendem Zusammenhang: Zum Zeitpunkt des Endes der Aufmagnetisierung der Induktivität im Dimmer entspricht der Momentanwert der Spannung über der Eingangskapazität dem Momentanwert der Versorgungsspannung. Da seit dem Ende des Phasenanschnittes sich die Versorgungsspannung kaum geändert hat, entspricht dann die Spannung über der Eingangskapazität etwa dem Momentanwert der Versorgungsspannung am Ende des Phasenanschnittes. Der Zeitpunkt des Endes der Aufmagnetisierung der Induktivität im Dimmer entspricht dem Nulldurchgang der zweiten Ableitung der Spannung über der Eingangskapazität des Vorschaltgerätes und ist leicht zu bestimmen, gegebenenfalls auch zu schätzen (wie in den Ausführungsbeispielen im Anschluss an Figur 12 beschrieben). In diesem Fall kann man als Prognosewert die Spannung über der Eingangskapazität des Vorschaltgerätes zu diesem Zeitpunkt speichern.

Vorzugsweise weist eine Ausführungsform eine Vergleichsvorrichtung auf. Diese vergleicht den Wert aus der Speichervorrichtung mit dem aktuellen Wert der Spannung über der Eingangskapazität. Vor dem Ende des Phasenanschnittes steuert die Vergleichsvorrichtung die Steuerschaltung des Hochsetzstellers an, welcher dann die Eingangskapazität entsprechend entlädt. Ist beispielsweise die Spannung über der Eingangskapazität größer als der gespeicherte Wert, so wird die Eingangskapazität entladen. Im Ausführungsbeispiel ist konkreter beschrieben, wie das Ausgabesignal der Vergleichseinrichtung zur Steuerung des Ladevorganges der Eingangskapazität beitragen kann.

Vorzugsweise wird die Eingangskapazität über eine Aktivierung des Hochsetzstellers vor dem Abschluss des Phasenanschnittes entladen.

Vorzugsweise wird die Eingangskapazität von dem Zwischenkreiskondensator geladen. Dazu kann eine zwischen die versorgungspotentialseitigen Anschlüsse des Zwischenkreiskondensators und der Eingangskapazität geschaltete Diode mit einem Widerstand überbrückt sein. Es gibt Bauformen von Hochsetzstellern, die mehrere zwischen die versorgungspotentialseitigen Anschlüsse des Zwischenkreiskondensators und der Eingangskapazität geschaltete Dioden aufweisen; hier können eine oder mehrere Dioden überbrückt sein.

Um die Eingangskapazität auf den in der Speichervorrichtung gespeicherten Wert zu laden, ist eine Steuerung erforderlich. Soll eine solche nicht eigens hinzugefügt werden, so kann zunächst die Eingangskapazität von dem Zwischenkreiskondensator so stark aufgeladen werden, dass die Spannung über der Eingangskapazität in jedem Fall zu hoch ist. Daraufhin kann der Hochsetzsteller aktiviert werden, um die Eingangskapazität auf den gewünschten Wert (höchstens den Prognosewert) zu entladen.

Die vorstehende und die nachfolgende Beschreibung der einzelnen Merkmale beziehen sich auf das elektronische Vorschaltgerät und auf eine Entladungslampe mit einem erfindungsgemäßen integrierten elektronischen Vorschaltgerät. Weiter bezieht sie sich mit den einzelnen Merkmalen auch auf ein der Erfindung entsprechendes Verfahren zum Betrieb eines elektronischen Vorschaltgeräts. Dies gilt auch, ohne dass es im Einzelnen noch explizit erwähnt wird.

Die Erfindung bezieht sich also grundsätzlich auch auf ein Verfahren zum Betrieb eines elektronischen Vorschaltgerätes mit einem ein Schaltelement und eine Eingangskapazität aufweisenden Hochsetzsteller an einem eine zur Versorgung seriell wirkende Induktivität aufweisenden Phasenanschnittdimmer, dadurch gekennzeichnet, dass innerhalb einer Netzhalbwelle die Betriebsparameter des Hochsetzstellers während der Abmagnetisierung der Induktivität im Phasenanschnittdimmer, zeitlich nach dem Abschluss des Phasenanschnitts, so eingestellt werden, dass, verglichen mit dem Betrieb des Hochsetzstellers nach der Abmagnetisierung der Induktivität, ein zeitweise erhöhter Strom durch den Hochsetzsteller fließt.

### Kurze Beschreibung der Zeichnungen

Im Folgenden soll die Erfindung anhand von Ausführungsbeispielen näher erläutert werden. Die dabei offenbarten Einzelmerkmale können auch in anderen Kombinationen erfindungswesentlich sein. Die vorstehende und die folgende Beschreibung beziehen sich auf die Vorrichtungskategorie und die Verfahrenskategorie der Erfindung, ohne dass dies im Einzelnen noch explizit erwähnt wird.
- Figur 1: zeigt schematisch einen Hochsetzsteller als Teil eines elektronischen Vorschaltgerätes mit einem vorgeschalte- ten Phasenanschnittdimmer.
- Figur 2: zeigt schematisch für ein elektronisches Vorschaltgerät nach dem Stand der Technik die Versorgungsspannung UIN, die Spannung über einer Eingangskapazität einer Last UC, den Netzstrom IN und den mittleren durch den Hochsetzsteller fließenden Strom ILH. Es sind drei rele- vante Zeitintervalle T1, T2, T3 eingetragen.
- Figur 3: zeigt schematisch für ein elektronisches Vorschaltgerät mit einer ersten Vorrichtung zur Blindstromschwingungs- reduzierung die Versorgungsspannung UIN, die Span- nung über der Eingangskapazität der Last UC, den Netz- strom IN und den mittleren durch den Hochsetzsteller fließenden Strom ILH. Es sind zwei relevante Zeitinter- valle T1, T2 eingetragen.
- Figur 4: zeigt eine erste Schaltungsanordnung zu einer Figur 3 entsprechenden Blindstromschwingungsreduzierung.
- Figur 5: zeigt relevante Spannungsverläufe der Schaltungsan- ordnung aus Figur 4.
- Figur 6: zeigt eine zweite Schaltungsanordnung zu einer Figur 3 entsprechenden Blindstromschwingungsreduzierung.
- Figur 7: zeigt eine dritte Schaltungsanordnung zu einer Figur 3 entsprechenden Blindstromreduzierung.
- Figur 8: zeigt relevante Signalverläufe der Schaltungsanordnung aus Figur 7.
- Figur 9: zeigt schematisch für ein elektronisches Vorschaltgerät nach dem Stand der Technik die Versorgungsspannung UIN, die Spannung UC über einer Eingangskapazität C der Last, die Spannung UL über einer Induktivität des Dimmers und den Netzstrom IN. Es sind drei relevante Zeitintervalle T1, T2, T3 eingetragen.
- Figuren 10 a, b: zeigen schematisch einen Verlauf der Spannung UC ü- ber der Eingangskapazität C beim Entladen bzw. Laden der Eingangskapazität C und die Versorgungsspannung UIN.
- Figur 11: zeigt schematisch für ein elektronisches Vorschaltgerät mit einer zweiten Vorrichtung zur Blindstromschwin- gungsreduzierung die Versorgungsspannung UIN, die Spannung UC über der Eingangskapazität C der Last, die Spannung UL über der Induktivität des Dimmers und den Netzstrom IN. Wieder sind drei relevante Zeitinter- valle T1, T2, T3 eingetragen.
- Figur 12 a: zeigt eine Schaltungsanordnung zur Speicherung von Prognosewerten und zum Vergleich eines Prognosewer- tes mit der Spannung UC über der Eingangskapazität C.
- Figur 12 b: zeigt eine Variation der Schaltungsanordnung aus Figur 12 a.
- Figur 13: zeigt eine Variation der Schaltungsanordnung aus Figur 1.

### Bevorzugte Ausführung der Erfindung

Figur 1 zeigt schematisch einen Hochsetzstetter als Teil eines elektronischen Vorschaltgerätes einer Kompakt-Leuchtstofflampe CFL.

Dem elektronischen Vorschaltgerät ein Phasenanschnittdimmer DIM vorgeschaltet. Dieser weist eine Serienschaltung aus einem Triac TR und einer Induktivität LP auf. Diese Serienschaltung ist seriell in eine Wechselspannungsversorgungsleitung des elektronischen Vorschaltgerätes geschaltet. Eine weitere Wechselspannungsversorgungsleitung ist durch den Phasenanschnittdimmer DIM hindurchgeführt. Ist der Triac TR durchgeschaltet, so liegt eine Versorgungsspannung UIN zwischen einem Knoten zwischen dem Triac TR und der Induktivität LP und der anderen Wechselspannungsversorgungsleitung an. Die Ausgänge des Phasenanschnittdimmers DIM sind mit den Eingängen einen Gleichrichters GL des elektronischen Vorschaltgerätes verschaltet.

Der Hochsetzsteller wird durch einen Kondensator C, einen Zwischenkreiskondensator CH, eine Diode DH, eine Speicherdrossel LH und ein Schaltelement SH, hier ein MOSFET, gebildet.

Üblicherweise enthalten Hochsetzsteller auch eine hier jedoch nicht gezeichnete Steuerschaltung zur Ansteuerung des Schaltelementes SH. Beispielsweise kann eine Steuerschaltung wie in der EP 1 465 330 A2 beschrieben verwendet werden.

Über den Gleichrichter GL wird der Zwischenkreiskondensator CH über die Speicherdrossel LH und die Diode DH geladen. Der Zwischenkreiskondensator versorgt beispielsweise eine Kompakt-Leuchtstofflampe CFL über eine Inverterschaltung INV.

Die Schaltung arbeitet wie folgt: Die Netzwechselspannung wird in dem Gleichrichter GL in eine pulsierende Gleichspannung umgewandelt. Parallel zu dem Gleichrichter GL ist auf der Gleichspannungsseite der Kondensator C zur Funkentstörung geschaltet. In die positive Zuleitung ist eine Speicherdrossel LH geschaltet. Das Schaltelement SH sorgt im eingeschalteten Zustand für einen bis zu einem einstellbaren Wert ansteigenden Stromfluss in der Speicherdrossel LH. Die Diode DH leitet nach dem Ausschalten des Schaltelementes SH den in der Speicherdrossel LH eingeprägten Strom in den Zwischenkreiskondensator CH.

Zunächst wird beschrieben, wie sich Blindstromschwingungen mittels einer Einstellung des zeitlichen Verlaufes eines Stromes ILH durch den Hochsetzsteller reduzieren lassen.

In Figur 2 ist für ein elektronisches Vorschaltgerät nach dem Stand der Technik die Versorgungsspannung UIN, die Spannung über der Eingangskapazität der Last UC, der Netzstrom IN und der mittlere durch den Hochsetzsteller fließende Strom ILH gezeigt. Es sind drei relevante Intervalle T1, T2, T3 eingetragen.

Das Ende des Phasenanschnittes definiert den Anfang des ersten Intervalls T1. Es beginnt ein Stromfluss IN vom Versorgungsnetz durch den Dimmer. Der Anstieg des Stromes IN wird durch die Induktivität des Dimmers bestimmt. Die Spannung UC über der Eingangskapazität C wächst an. Das Intervall T1 endet, sobald die Spannung UC über der Eingangskapazität C dem Momentanwert der Versorgungsspannung UIN entspricht.

In dem zweiten Intervall T2 wird die Eingangskapazität C durch die serielle Induktivität L des Phasenanschnittdimmers weiter aufgeladen. Die vollständige Abmagnetisierung der Induktivität L definiert das Ende des Intervalls T2. Obwohl im Zeitintervall T2 die Spannung über der Eingangskapazität C höher ist als die Versorgungsspannung UIN, fließt weiter ein Netzstrom IN, weil die Induktivität im Phasenanschnittdimmer abmagnetisiert und den Fluss von IN in gleicher Richtung aufrechterhält.

In einem dritten Intervall T3 fließt zunächst ein kleiner Strom IN von der Eingangskapazität C zurück zur Versorgung, da die Gleichrichterdioden in Sperrrichtung kommutieren. Durch den durch den Hochsetzsteller fließenden Strom ILH sinkt die Spannung über der Eingangskapazität C und erreicht daraufhin den Momentanwert der Versorgungsspannung. Dieser Zeitpunkt entspricht dem Ende des Intervalls T3.

In dem zuvor beschriebenen Szenario kommt es im Intervall T3 dazu, dass kein Netzstrom IN fließt. Die Konsequenz ist, dass der Phasenanschnittdimmer, wenn er einen Triac als Schaltelement verwendet, ausschaltet. Triacs brauchen einen gewissen Haltestrom, um eingeschaltet zu bleiben.

In Figur 3 ist für ein erfindungsgemäßes elektronisches Vorschaltgerät die Versorgungsspannung UIN, die Spannung über der Eingangskapazität der Last UC, der Netzstrom IN und der mittlere durch den Hochsetzsteller fließende Strom ILH gezeigt. Es sind zwei relevante Intervalle T1, T2 eingetragen.

Im Unterschied zum Szenario in Figur 2 fließt bei dem erfindungsgemäßen elektronischen Vorschaltgerät in Figur 3 während des Intervalls T1 kein Strom ILH durch den Hochsetzsteller, weil das Schaltelement SH des Hochsetzstellers aus Figur 1 dauerhaft sperrt. Dadurch kann die Aufmagnetisierung der seriellen Induktivität L des Phasenanschnittdimmers minimiert werden.

Im Intervall T2, während dessen die Induktivität im Phasenanschnittdimmer L abmagnetisiert und die in ihr gespeicherte Energie zur kapazitiven Last übertragen wird, fließt ein Strom ILH durch den Hochsetzsteller. Dieser Strom ILH muss so groß sein, dass die vorübergehende Spannungsüberhöhung über der Eingangskapazität C nicht so stark ausgeprägt ist wie in Figur 2. Dazu muss innerhalb des Intervalls T2 die von ILH übertragene Energie größer sein als die in der seriellen Induktivität des Phasenanschnittdimmers L gespeicherte Energie zu Beginn des Intervalls T2.

Ein erhöhter Stromfluss innerhalb des Intervalls T2 kann dadurch erreicht werden, dass der Hochsetzsteller, im Gegensatz zum ansonsten genutzten diskontinuierlichen Betriebsmodus, zeitweise im kontinuierlichen Betriebsmodus betrieben wird.

Beim Vergleich von Figur 2 und Figur 3 sieht man, dass der Strom ILH durch den Hochsetzsteller bei der Erfindung im Intervall T1 stark reduziert ist und im Intervall T2 stark erhöht ist. Im Anschluss an T2 wird bei der Erfindung der Stromfluss aus der Versorgung IN nicht unterbrochen. Das Intervall T3 entfällt. Der Phasenanschnittdimmer schaltet nicht aus.

Zusätzlich kann obiges Ergebnis auch durch eine Erhöhung der Abschaltstromschwelle erzielt werden. Arbeitet der Hochsetzsteller mit einer erhöhten Abschaltstromschwelle, so fließt während der Stromaufnahmezyklen ein größerer mittlerer Strom durch die Speicherdrossel. Damit die Speicherdrossel nicht sättigt, muss sie eventuell anders dimensioniert werden.

Figur 4 zeigt eine erfindungsgemäße Schaltungsanordnung zur Erfassung der Grenzen der Intervalle T1 und T2.

Parallel zu der Eingangskapazität C der Last ist eine Serienschaltung aus einem Kondensator C2 und einem Widerstand R1 geschaltet. Parallel zu dem Widerstand R1 wird eine Serienschaltung aus einem Kondensator C3 und einem Widerstand R2 geschaltet. An dem Verbindungsknoten zwischen R2 und C3 werden Schwellwertbauelemente, konkret zwei Schmitt-Trigger ST1 und ST2, angeschlossen, deren Ausgaben die Intervalle T1 und T2 markieren.

Figur 5 zeigt relevante Spannungsverläufe der Schaltungsanordnung aus Figur 4.

Zur Beschreibung der Spannungsverläufe in Figur 5 wird eine Sprungfunktion als Versorgungsspannung UIN angenommen. Diese Annahme über die Versorgungsspannung UIN ist eine gute Näherung für den tatsächlichen zeitlichen Verlauf der phasenangeschnittenen Versorgungsspannung auf der interessierenden Zeitskala. Weiter wird bei der folgenden Betrachtung der Strom ILH durch den Hochsetzsteller vernachlässigt. Dieser ist für die Betrachtung der Schwingungsvorgänge beim Durchschalten des Phasenanschnittdimmers nur von untergeordneter Bedeutung.

Figur 5 zeigt im obersten Diagramm den Verlauf der Versorgungsspannung UIN und der Spannung UC über der kapazitiven Eingangslast. Abweichend von den Figuren 2, 3, 9 und 11 ist die Spannung UC nicht als lineare Funktion schematisch dargestellt, sondern etwas realistischer gezeichnet.

Die Spannung UR1 über R1 ist proportional zu dem die Eingangskapazität C ladenden Strom. R1 und C2 sind so dimensioniert, dass UR1 der ersten Ableitung des zeitlichen Verlaufes von UC entspricht. Bei der zweiten differenzierenden Serienschaltung aus R2 und C3 sind diese so dimensioniert, dass am Widerstand R2 eine Spannung abfällt, welche der zweiten Ableitung des zeitlichen Verlaufes der Spannung UC entspricht.

Zur Bestimmung der ersten Ableitung kann man alternativ auch den Widerstand R1 in Serie zu der Eingangskapazität C schalten und auf den Kondensator C2 verzichten.

Die über R2 abfallende Spannung, welche der zweiten Ableitung der an der Eingangskapazität C anliegenden Spannung UC entspricht, wird zwei Schmitt-Triggern zugeführt. Ein erster Schmitt-Trigger ST1 erzeugt eine Ausgangsspannung USTA1, welche im Intervall T1 einen positiven Wert annimmt. Während des Intervalls T1 ist die zweite Ableitung von UC positiv. Außerhalb von T1 entspricht USTA1 dem Bezugspotential. Ein zweiter Schmitt-Trigger ST2 erzeugt eine Ausgangsspannung USTA2, welche im Intervall T2 einen positiven Wert annimmt. Während des Intervalls T2 ist die zweite Ableitung von UC negativ. Außerhalb von T2 entspricht USTA2 dem Bezugspotential.

Der Spannung UC über der Eingangskapazität können hochfrequente Wechselspannungen überlagert sein. Die Differenzierung durch die Serienschaltung aus dem Kondensator C2 und dem Widerstand R1 koppelt vor allem die hochfrequenten Wechselspannungsanteile aus. Die Spannung UR1 ist für den folgenden Differenzierer dann evtl. nicht mehr sinnvoll auswertbar.

Figur 6 zeigt eine entsprechend verbesserte erfindungsgemäße Schaltungsanordnung. Der Kondensator C3 des zweiten Differenzierers ist nicht mehr direkt an den Verbindungsknoten von R1 und C2 geschaltet, sondern über eine Parallelschaltung aus einer Diode D1 und einem Widerstand R3. Die Diode ist so gepolt, dass ein Strom von C2 nach C3 durch sie fließen kann, jedoch kein Strom von C3 nach C2. Zusätzlich wird ein weiterer Kondensator C4 verwendet, der parallel zu der Serienschaltung aus C3 und R2 liegt. Mit dieser Spitzenwerterfassungsschaltung wird die erste Ableitung der Spannung über der Eingangskapazität UC geglättet. Im Kondensator C4 wird der Spitzenwert der Spannung über R1 über die Diode D1 eingespeichert. Über R3 ist ein langsames Entladen von C4 möglich.

Figur 7 zeigt eine erfindungsgemäße Schaltungsanordnung zur Vorgabe einer Schätzung der Intervalle T1 und T2.

Zwischen die Gleichspannungsausgänge des Gleichrichters GL ist ein Spannungsteiler aus einem Widerstand R4 und einem Widerstand R5 geschaltet. Über diesem Spannungsteiler R4, R5 fällt eine Hochsetzstellereingangsspannung UINL ab. Parallel zu dem Spannungsteiler R4, R5 ist eine Serienschaltung aus einer Diode DC und der Eingangskapazität C geschaltet. Die Diode DC sperrt, falls über der Eingangskapazität eine Spannung UC anliegt, welche größer ist als die Hochsetzstellereingangsspannung UINL. Der Mittenabgriff des Spannungsteilers ist mit einem Eingang eines Schwellwertelementes ST3 verbunden. Das Schwellwertelement ST3 ist hier ein Schmitt-Trigger und erzeugt ein Ausgangssignal ST3A, welches logisch Eins oder Null sein kann. Die Schaltungsanordnung weist zwei Zeitglieder TIM1 und TIM2 auf, welchen das Ausgangssignal ST3A des Schwellwertelementes ST3 zugeführt ist. Die Zeitglieder TIM1 und TIM2 stellen jeweils ein Ausgangssignal TIM1A und TIM2A zur Verfügung, welche ebenfalls logisch Eins oder Null sein können.

Figur 8 zeigt die relevanten Signalverläufe der Schaltung aus Figur 7 zusammen mit der Versorgungsspannung UIN und der Spannung UC über der Eingangskapazität C im Anschluss an den Phasenanschnitt.

Im Anschluss an den Phasenanschnitt steigt die Hochsetzstellereingangsspannung UINL an. Das Schwellwertelement ST3 wird über den Spannungsteiler R4, R5 gesetzt. Das Ausgangssignal ST3A des Schwellwertelementes springt von logisch Null auf logisch Eins. Es setzt damit gleichzeitig die beiden Zeitglieder TIM1 und TIM2. Das Zeitglied TIM1 ist so ausgelegt, dass dessen Ausgangssignal TIM1A spätestens im Anschluss an die Aufmagnetisierung der Induktivität im Phasenanschnittdimmer wieder auf Null zurückspringt. Das Zeitglied TIM2 ist so ausgelegt, dass dessen Ausgangssignal TIM2A frühestens nach dem vollständigen Abbau der Spannungsüberhöhung über der Eingangskapazität wieder auf logisch Null zurückspringt. Die Zeit, in der das Ausgangssignal TIM1A des Zeitgliedes TIM1 logisch Eins ist, entspricht also dem Zeitintervall T1. Das Ausgabesignal TIM2A des Zeitgliedes TIM2 ist während der Zeitintervalle T1 und T2 logisch Eins. Durch eine UND-Verknüpfung der beiden Ausgabesignale TIM1A und TIM2A lässt sich auch ein Signal erzeugen, welches nur während des Zeitintervalls T2 logisch Eins ist.

Die Haltezeiten der Zeitglieder TIM1, TIM2 werden hier bereits herstellerseitig vorgegeben. Die beiden Größen, welche wesentlich die Zeitintervalle T1 und T2 bestimmen, sind die Induktivität des Phasenanschnittdimmers und die Eingangskapazität C. Die Eingangskapazität C ist dem Hersteller bekannt und kann von diesem einfach berücksichtigt werden. Die Induktivität des konkret verwendeten Phasenanschnittdimmers kann im Vorfeld nicht berücksichtigt werden; stattdessen wird zur Festlegung der Haltezeiten der Zeitglieder TIM1, TIM2 ein Mittelwert über die Zeitintervalle T1, T2 der im Markt verfügbaren Dimmer gebildet.

Die Differenz zwischen festeingestellten Zeitintervallen T1 und T2 und den tatsächlichen von der Induktivität im Dimmer abhängigen Intervallen ist umso größer, je größer die Spannungsüberhöhung über der Eingangskapazität C im Anschluss an den Phasenanschnitt ist. Werden weitere Maßnahmen zur Reduzierung der Spannungsüberhöhung über der Eingangskapazität C ergriffen, so wirken sich die induktivitätsbedingten Abweichungen der tatsächlichen Intervalle gegenüber den vorgegebenen Zeitintervallen T1 und T2 weniger stark auf den Abbau der Spannungsüberhöhung aus als ohne weitere solcher Maßnahmen. Eine dieser weiteren Maßnahmen wird anhand der Figuren 9 ff. erläutert.

Die in den Figuren 4, 6 und 7 beschriebenen erfindungsgemäßen Schaltungsanordnungen können mit dem elektronischen Vorschaltgerät aus der EP 1 465 330 A2 vorteilhaft verwendet werden, indem sie dort parallel zur Eingangskapazität C (C1 in der EP 1 465 330 A2) geschaltet werden. Die Schaltungsanordnungen steuern den Hochsetzsteller so, dass im Intervall T1 der Strom durch LH und damit der die Eingangskapazität entladende Strom minimal ist. Das kann dadurch erreicht werden, dass der Schalter SH dauerhaft sperrt, und zwar durch eine Steuerung des Schalters SH über die Steuereinrichtung des Hochsetzstellers aus der EP 1 465 330 A2 durch das Spannungssignal STA1 aus einer der erfindungsgemäßen Schaltungsanordnungen.

Gemäß der Erfindung soll hingegen im Intervall T2 ein zeitweise erhöhter mittlerer Strom ILH durch den Hochsetzsteller fließen. Dazu kann die Betriebsweise des Hochsetzstellers über die Steuereinrichtung aus der EP 1 465 330 A2 variiert werden (in der EP 1 465 330 A2 wird die Steuerschaltung mit BCC bezeichnet).

Normalerweise wird der Hochsetzsteller im so genannten diskontinuierlichen Modus betrieben. Der Schalter SH wird immer erst dann eingeschaltet, wenn in der Speicherdrossel des Hochsetzstellers kein Strom mehr fließt, also wenn die Speicherdrossel LH gerade vollständig abmagnetisiert ist. Schaltverluste sind in dieser Betriebsweise minimal.

Bei diesem Ausführungsbeispiel wird der Hochsetzsteller im Intervall T2 aber im kontinuierlichen Modus betrieben. Der kontinuierliche Modus zeichnet sich dadurch aus, dass mit dem Einschalten des Schaltelementes SH nicht so lange gewartet wird wie im diskontinuierlichen Fall, es fließt also kontinuierlich ein Strom durch die Speicherdrossel LH. Dadurch wird der mittlere Stromfluss durch den Hochsetzsteller im Intervall T2 im Vergleich zum Normalbetrieb vergrößert. Da das Intervall T2 im Vergleich zu einer ganzen Netzhalbwelle kurz ist, mitteln sich die verursachten erhöhten Schaltverluste zu einer kleinen, vernachlässigbaren Größe.

Es hat sich herausgestellt, dass ein fließender Übergang vom kontinuierlichen Modus zum diskontinuierlichen Modus von Vorteil ist, weil dadurch weitere Stromschwingungen reduziert werden können. "Fließender Übergang" bedeutet hier, dass die Einschaltstromschwellen abnehmen. Sobald die Ausschaltzeit des Schalters SH so lang ist, dass sich die Speicherdrossel LH komplett abmagnetisieren kann, liegt ein diskontinuierlicher Modus vor. Die Ausschaltzeit kann, wenn gewünscht, weiter verlängert werden.

Anhand der Figuren 9 ff wird im Folgenden erläutert, wie zusätzlich durch geeignetes Laden oder Entladen der Eingangskapazität während des Phasenanschnittes Blindstromschwingungen reduziert werden können.

Dadurch, dass die drei bisherigen Ausführungsbeispiele (nach den Figuren 4, 6 und 7) beide Möglichkeiten der Blindstromreduzierung verwirklichen sollen, dämpfen sie Blindstromschwingungen effektiver. Wird die Eingangskapazität C vor dem Ende des Phasenanschnittes auf einen geeigneten Wert geladen oder entladen, so ist die Spannungsüberhöhung UC nach dem Ende der Aufmagnetisierung der Induktivität im Dimmer nicht so ausgeprägt wie ohne diesen Eingriff. Es fließt weniger Blindstrom und die verbleibende Blindstromschwingung kann durch eine passende Steuerung des Stromes durch den Hochsetzsteller einfacher gedämpft werden.

In Figur 9 ist wie in Figur 2 zunächst zum Verständnis für ein elektronisches Vorschaltgerät nach dem Stand der Technik die Versorgungsspannung UIN, die Spannung UC über der Eingangskapazität C der Last und der Netzstrom IN gezeigt. Zusätzlich wird die Spannung UL über der Induktivität im Phasenanschnittdimmer gezeigt. Es sind die drei gleichen Intervalle T1, T2, T3 wie in Figur 2 eingetragen.

Der Verlauf der Versorgungsspannung UIN, der Spannung über der Eingangskapazität UC und der Verlauf des Netzstromes in den Zeitintervallen T1, T2 und T3 ist identisch mit dem aus Figur 2.

Der Anstieg des Stromes IN wird durch die Induktivität des Dimmers, die Größe der Eingangskapazität C sowie die Spannung UL über der Induktivität des Dimmers bestimmt. Man beachte die großen Spitzenwerte der Spannung UL über der Induktivität im Phasenanschnittdimmer, der Spannung UC über der Eingangskapazität C und des Netzstromes IN.

Der dem zur Versorgung der Entladungslampe erforderlichen Wirkstrom überlagerte Blindstrom soll verkleinert werden. Dieser Blindstrom wird durch die Auf- und Abmagnetisierung der Induktivität im Phasenanschnittdimmer verursacht, lädt die Eingangskapazität C während der Abmagnetisierung T2 der Induktivität im Dimmer weiter auf und verursacht die Spannungsüberschwingung.

Der Strom IN durch die Induktivität des Phasenanschnittdimmers nimmt so lange zu, wie die Spannung UC über der Eingangskapazität C kleiner als die Versorgungsspannung UIN ist. Das ist im Intervall T1 der Fall. Vor dem Ende des Phasenanschnittes (vor dem Intervall T1) wird die Eingangskapazität C so geladen, dass die Spannung UC über der Eingangskapazität C dem Momentanwert der Versorgungsspannung UIN am Ende des Phasenanschnittes nahe kommt. Da näherungsweise UL = UIN - UC gilt, ist die Spannung UL über der Induktivität des Dimmers dann zu Beginn der Aufmagnetisierung dieser Induktivität kleiner als ohne geeignetes Laden der Eingangskapazität C. Damit ist auch der Spitzenstrom IN durch die Induktivität des Dimmers vergleichsweise klein. Idealerweise entspricht die Spannung UC am Ende des Phasenanschnittes dem Momentanwert der Versorgungsspannung UIN. Weiter unten wird gezeigt, dass es jedoch technisch sinnvoll ist, den Wert der Spannung UC etwas kleiner zu wählen.

In diesem Beispiel wird in jeder Netzhalbwelle des Versorgungsnetzes am Ende des Phasenanschnittes der Momentanwert der Versorgungsspannung gespeichert; bei einem geschickt gewählten Zeitpunkt der Speicherung entspricht der gespeicherte Wert dem Momentanwert der Versorgungsspannung UIN am Ende des Phasenanschnittes. Eine entsprechende Schaltung wird weiter unten beschrieben. Die Eingangskapazität C wird dann vor dem erneuten Einschalten des Schaltelementes im Dimmer in der nächsten Halbwelle auf knapp (90%) des in der vorhergehenden Netzhalbwelle gespeicherten Wertes geladen. Es kann dabei davon ausgegangen werden, dass die durch eine Bedienperson vorgenommene Veränderung des Phasenanschnittes des Dimmers in aufeinander folgenden Netzhalbwellen nur gering ist.

Die Figuren 10 a und b zeigen schematisch den Verlauf der Spannung UC bei der Ent- bzw. Aufladung der Eingangskapazität C auf den in der vorherigen Halbwelle gespeicherten Wert der Versorgungsspannung UIN. Zu den Zeiten, zu denen die Eingangskapazität C auf- oder entladen wird, ist der Verlauf der Spannung UC gestrichelt dargestellt, weil der genaue Verlauf nicht relevant ist.

Figur 10 a zeigt den Fall, dass die Eingangskapazität C vor dem Ende des Phasenanschnittes entladen wird, und Figur 10b zeigt den Fall, dass die Eingangskapazität C vor dem Einschalten des Schaltelementes im Dimmer geladen wird. Wie dies geschieht, wird weiter unten beschrieben.

In beiden Fällen wird dadurch die Differenz zwischen der Spannung UC über der Eingangkapazität C und dem Momentanwert der Versorgungsspannung UIN am Ende des Phasenanschnittes klein oder verschwindet fast.

Beim erstmaligen Anlegen der Versorgungsspannung UIN über den Dimmer und an die Last kann eine Blindstromschwingung eventuell nicht vermieden werden, weil noch kein Prognosewert für die Versorgungsspannung UIN gespeichert wurde. Nach wenigen Netzhalbwellen hat das System jedoch einen stabilen Zustand erreicht.

Figur 11 zeigt für die weiteren Merkmale der Ausführungsbeispiele die Versorgungsspannung UIN, die Spannung UC über der Eingangskapazität C, den Netzstrom IN und die Spannung UL über der Induktivität des Dimmers. Zum leichteren Verständnis wird nur der Effekt einer geeigneten Ladung der Eingangskapazität vor dem Ende des Phasenanschnittes dargestellt. Maßnahmen, die anhand der Figuren 3 bis 8 erläutert wurden, fehlen.

Die Spannung UC über der Eingangskapazität C ist am Ende des Phasenanschnittes etwas kleiner als der Wert der Momentanspannung UIN. Es ist zu erkennen, dass der Spitzenwert des Netzstromes IN im Vergleich zu Figur 9 deutlich kleiner ist. Der Spitzenwert der über der Induktivität anliegenden Spannung UL ist ebenfalls kleiner. Der Netzstrom IN schwingt deutlich weniger. Nach der Abmagnetisierung T3 der Induktivität im Dimmer fließt, anders als in Figur 9 gezeigt, ein kontinuierlicher Netzstrom IN. Die Erfindung verhindert, dass der Haltestrom des Schaltelementes im Dimmer unterschritten wird.

Figur 11 zeigt, dass die Spannung UC über der Eingangskapazität C auf einen Wert am Ende des Phasenanschnittes eingestellt wird, welcher unter dem entsprechenden Momentanwert der Versorgungsspannung liegt. Dadurch kann sichergestellt werden, dass im Anschluss an den Phasenanschnitt in jedem Fall ein Strom zur Last fließen kann.

Eine weitere Möglichkeit, den Momentanwert der Versorgungsspannung UIN zu prognostizieren, funktioniert wie folgt: Es kann in Serie zum Eingang des elektronischen Vorschaltgerätes ein weiteres Bauteil, beispielsweise eine Induktivität, geschaltet sein. An diesem Bauteil fällt am Ende des Phasenanschnittes näherungsweise eine zur Differenz UIN - UC proportionale Spannung ab, welche dann in einer folgenden Netzhalbwelle zur Einstellung der Spannung über der Eingangskapazität verwendet werden kann.

Figur 12 a beschreibt eine kostengünstigere und zuverlässigere Schaltungsanordnung. Die Schaltung hat die Aufgabe, den Momentanwert der Spannung UIN im Anschluss an den Phasenanschnitt zu messen. Weiter soll die Schaltung eine Steuereinrichtung des Hochsetzstellers zur beschriebenen Ladung der Eingangskapazität C ansprechen.

Die Schaltung enthält ein Monoflop MF, das über einen Signaleingang A am Ende des Phasenanschnittes aktiviert wird. An einem Ausgang B des Monoflops MF liegt einer von zwei Zuständen an. Einer davon signalisiert, dass das Monoflop MF gesetzt ist, den anderen Zustand nimmt das Monoflop MF in der übrigen Zeit ein.

Der Ausgang B des Monoflops MF wird auf einen Steuereingang C eines Schalters AS gelegt. Der Schalter AS leitet ein Signal AVIN von einem zweiten Eingang D an einen Ausgang E weiter, wenn er über den Steuereingang C aktiviert ist. Das Signal AVIN ist proportional zur Versorgungsspannung UIN der Last.

An den Ausgang E des Schalters AS wird eine Diode DS und ein Kondensator CS zur Spitzenwerterfassung angeschlossen. Parallel zu dem Kondensator CS ist dabei ein Widerstand RS geschaltet. Über diesen kann der Kondensator CS langsam entladen werden, wenn die zu erfassenden Spitzenwerte kleiner werden. Die Entladungszeit des Kondensators CS ist nur durch die Größe der Kapazität CS und den Widerstandes RS bestimmt. Die entsprechende Zeitskala wird so gewählt, dass sie der Änderung des Phasenanschnittes durch eine Bedienperson angemessen ist.

Die Spannung über dem Kondensator CS wird einem ersten Eingang COM2 eines Vergleichers COM zugeführt. Einem zweiten Eingang COM1 des Vergleichers COM wird ein zur Spannung UC proportionales Signal AVC zugeführt. Ein Ausgang COMA des Vergleichers nimmt einen ersten Zustand an, wenn das Signal AVC am Eingang COM1 kleiner als das Signal an dem anderen Eingang COM2 ist, und einen zweiten Zustand, wenn das Signal an COM1 größer als das Signal an COM2 ist. Der Ausgang COMA des Vergleichers COM kann beispielsweise mit der Steuereinrichtung des Hochsetzstellers verbunden sein.

Die Länge des Zeitfensters, in dem das Monoflop MF gesetzt ist, ist im Vergleich zur Periodendauer der Versorgungsspannung UIN sehr klein. Längstenfalls bleibt das Monoflop MF während der gesamten Aufmagnetisierung der Induktivität im Dimmer (im Intervall T1) gesetzt.

Figur 12b zeigt, wie die Länge des Zeitfensters auch mittels Differenzierers aus einem Kondensator CT und einem Widerstand RT vorgegeben werden kann. Wie das Monoflop MF wird der Differenzierer über einen Signaleingang am Ende des Phasenanschnittes angesprochen. Damit tritt über dem Widerstand RT ein Spannungssprung auf, welcher exponentiell abklingt. Die Zeitkonstante des exponentiellen Abklingens ist das Produkt aus der Größe des Widerstandes RT und der Kapazität CT. Die Dauer des Abklingens des Spannungssprunges über dem Widerstand RT gibt das Zeitfenster vor, in dem der Schalter AS eingeschaltet bleibt.

Alternativ kann ein geeignetes Zeitfenster für die Speicherung eines Prognosewertes für die Versorgungsspannung UIN auch mittels einer der Schaltungsanordnungen aus den Figuren 4, 6 oder 7 erfasst bzw. vorgegeben werden. Der erfasste Zeitpunkt des Endes der Aufmagnetisierung T1 der Induktivität im Dimmer entspricht dem Nulldurchgang der zweiten Ableitung der Spannung UC über der Eingangskapazität C. Dieser Zeitpunkt wird durch die Signalsausgänge STA1 und STA2 bzw. TIM1A und TIM2A angezeigt und bestimmt das Ende des Zeitfensters. In diesem Fall kann man als Prognosewert die Spitzenspannung UC über der Eingangskapazität C bis zu diesem Zeitpunkt speichern. Da seit dem Ende des Phasenanschnittes sich die Versorgungsspannung kaum geändert hat, entspricht zu diesem Zeitpunkt die Spannung UC über der Eingangskapazität C dem Momentanwert der Versorgungsspannung UIN am Ende des Phasenanschnittes.

Die Schaltungsanordnungen aus den Figuren 12 a und 12 b lassen sich, wie die Schaltungen aus den Figuren 4, 6 und 7, gut in den in der EP 1 465 330 A2 beschriebenen Hochsetzsteller einbauen. Dieser verfügt über eine Steuerschaltung BCC, welche unter anderem von der Schaltungsanordnung aus Figur 12 a und b angesteuert werden kann. Weiter können für diesen Hochsetzsteller Maßnahmen zum Laden oder Entladen der Eingangskapazität C konkret beschrieben werden.

Der Zeitpunkt des Einschaltens des Schaltelementes im Dimmer kann in dem Hochsetzsteller aus der EP 1 465 330 A2 durch den beginnenden Stromfluss durch beispielsweise die Speicherdrossel LH (L1 in der EP 1 465 330 A2) des Hochsetzstellers erfasst werden. Dieser beginnende Stromfluss triggert über den Eingang A das Monoflop MF. Das Monoflop MF schaltet am Ende des Phasenanschnittes bis zum Ende eines vorgebbaren Zeitintervalls (das Zeitfenster) über den Eingang C den Schalter AS ein. Während der Schalter AS eingeschaltet ist, erfasst die Kapazität CS über die Diode DS die am Eingang AVIN anliegende Spitzenspannung.

Mit dem Signal COMA kann der Hochsetzsteller aus der EP 1 465 330 A2 so lange aktiviert werden, wie die Spannung UC über der Eingangskapazität C größer als der gespeicherte Wert ist. Dadurch wird die Eingangskapazität C auf einen Wert entladen, der geringfügig unter dem Wert der Versorgungsspannung UIN am Ende des Phasenanschnittes liegt. Konkret wird dazu die Signalleitung COMA mit einem Element der Steuerschaltung BCC des Hochsetzstellers verknüpft. In der EP 1 465 330 A2 in deren Figur 5 a ist ein FlipFlop FF2 beschrieben, welches mittels des Ausgangs COMA des Vergleichers COM gesetzt werden kann, so dass der Hochsetzsteller aktiviert wird.

Alternativ kann die Eingangskapazität C auch durch ein parallel geschaltetes Schaltelement, beispielsweise eine Serienschaltung aus einem Transistor und einem Widerstand, entladen werden. Dieses wird über die Signalleitung COMA so angesteuert, dass es einschaltet und die Eingangskapazität C entlädt.

Figur 13 zeigt eine Variation der Hochsetzstellerschaltung aus Figur 1; es ist ein zusätzlicher Widerstand RH parallel zu der Diode DH geschaltet.

Ist nämlich ein Aufladen der Eingangskapazität C gewünscht, wie in Figur 10b gezeigt, kann die Diode DH mit einem Widerstand RH überbrückt werden. Dadurch kann die Eingangskapazität C vor dem Ende des Phasenanschnittes über den Zwischenkreiskondensator geladen werden. Um die Eingangskapazität auf den in der Speichervorrichtung gespeicherten Wert zu laden, ist eine Steuerung erforderlich. Will man eine solche nicht eigens hinzufügen, so kann zunächst die Eingangskapazität C von dem Zwischenkreiskondensator so stark aufgeladen werden, dass die Spannung UC über der Eingangskapazität C zu hoch ist. Daraufhin kann der Hochsetzsteller aktiviert werden, um die Eingangskapazität C auf den gewünschten Wert zu entladen.

Es gibt Bauformen von Hochsetzstellern, die mehrere zwischen das Versorgungspotential des Zwischenkreiskondensators CH und das Versorgungspotential der Eingangskapazität C geschaltete Dioden aufweisen; hier können eine oder mehrere Dioden überbrückt werden.

## Patentansprüche

1. Elektronisches Vorschaltgerät mit einem ein Schaltelement (SH) und eine Eingangskapazität (C) aufweisenden Hochsetzsteller (LH, SH, DH, CH) zum Betrieb an einem eine zur Versorgung seriell wirkende Induktivität aufweisenden Phasenanschnittdimmer, **dadurch gekennzeichnet, dass** innerhalb einer Netzhalbwelle die Betriebsparameter des Hochsetzstellers (LH, SH, DH, CH) während der Abmagnetisierung (T2) der Induktivität im Phasenanschnittdimmer, die im Anschluss an den Phasenanschnitt stattfindet, so eingestellt werden, dass, verglichen mit dem Betrieb des Hochsetzstellers (LH, SH, DH, CH) nach der Abmagnetisierung (T2) der Induktivität, ein zeitweise erhöhter Strom (ILH) durch den Hochsetzsteller fließt.

2. Elektronisches Vorschaltgerät nach Anspruch 1, bei dem der Hochsetzsteller (LH, SH, DH, CH) verschiedene sich in ihren Einschaltstromschwellen des Schaltelementes (SH) unterscheidende Betriebsmodi aufweist und während der Abmagnetisierung (T2) der Induktivität, zeitlich nach dem Abschluss des Phasenanschnitts, in einem Betriebsmodus mit zeitweise erhöhten Einschaltstromschwellen des Schaltelementes (SH) arbeitet, so dass ein zeitweise erhöhter Strom (ILH) durch den Hochsetzsteller fließt.

3. Elektronisches Vorschaltgerät nach Anspruch 2, bei dem der Hochsetzsteller (LH, SH, DH, CH) einen kontinuierlichen und einen diskontinuierlichen Betriebsmodus aufweist und während der Abmagnetisierung (T2) der Induktivität, zeitlich nach Abschluss des Phasenanschnittes, im kontinuierlichen Betriebsmodus zur zeitweisen Erhöhung des Stromes (ILH) durch den Hochsetzsteller (LH, SH, DH, CH) arbeitet, nach der Abmagnetisierung (T2) für den Rest der Netzhalbwelle dann aber im diskontinuierlichen Modus arbeitet.

4. Elektronisches Vorschaltgerät nach einem der vorangehenden Ansprüche, bei dem während der Abmagnetisierung (T2) der Induktivität die Abschaltstromschwelle des Schaltelementes (SH) des Hochsetzstellers (LH, SH, DH, CH) erhöht wird.

5. Elektronisches Vorschaltgerät nach einem der vorangehenden Ansprüche, bei dem während der Aufmagnetisierung (T1) der Induktivität im Phasenanschnittdimmer, zeitlich nach dem Abschluss des Phasenanschnitts, die Abschaltstromschwelle sehr gering im Vergleich zum Betrieb des Hochsetzstellers (LH, SH, DH, CH) nach Abschluss der Aufmagnetisierung (T1) eingestellt ist.

6. Elektronisches Vorschaltgerät nach einem der vorangehenden Ansprüche, bei dem während der Aufmagnetisierung (T1) der Induktivität im Phasenanschnittdimmer, zeitlich nach dem Abschluss des Phasenanschnittes, die Abschaltstromschwelle zunächst sehr gering ist im Vergleich zum Betrieb des Hochsetzstellers (LH, SH, DH, CH) nach Abschluss der Aufmagnetisierung (T1) und während der Dauer der Aufmagnetisierung (T1) anwächst.

7. Elektronisches Vorschaltgerät nach einem der Ansprüche 1 bis 4, bei dem während der Aufmagnetisierung (T1) der Induktivität im Phasenanschnittdimmer, zeitlich nach dem Abschluss des Phasenanschnitts, das Schaltelement (SH) im Hochsetzsteller (LH, SH, DH, CH) sperrt.

8. Elektronisches Vorschaltgerät nach einem der vorangehenden Ansprüche, welches eine Serienschaltung aus zwei Differenzierern (C2, R1, C3, R2) zur Detektion des Abschlusses des Phasenanschnittes, des Beginns der Abmagnetisierung (T2) der Induktivität im Phasenanschnittdimmer und des Abschlusses der Abmagnetisierung (T2) derselben Induktivität aufweist.

9. Elektronisches Vorschaltgerät nach Anspruch 8 mit einer einem der Differenzierer vorgeschalteten Spitzenwerterfassungsschaltung (D1, R3, C4).

10. Elektronisches Vorschaltgerät nach einem der Ansprüche 1 bis 7 mit einem Schwellwertelement (ST3) zur Detektion des Abschlusses des Phasenanschnittes und einem ersten Zeitglied (TIM1, TIM2), welches ein erstes festes Zeitintervall vorgibt und durch das Schwellwertelement (ST3) im Anschluss an den Phasenanschnitt gesetzt wird.

11. Elektronisches Vorschaltgerät nach Anspruch 10 mit einem zweiten Zeitglied (TIM1, TIM2), welches ein zweites festes Zeitintervall vorgibt und durch das Schwellwertelement (ST3) im Anschluss an den Phasenanschnitt gesetzt wird.

12. Elektronisches Vorschaltgerät nach Anspruch 11, bei dem das erste Zeitintervall höchstens bis zum Ende der Aufmagnetisierung (T1) andauert und bei dem das zweite Zeitintervall mindestens bis zum vollständigen Abbau der Spannungsüberhöhung über der Eingangskapazität (C) andauert.

13. Elektronisches Vorschaltgerät nach Anspruch 2, auch in Verbindung mit einem weiteren der vorhergehenden Ansprüche, das dazu ausgelegt ist, den Übergang von einem Betriebsmodus mit hoher Einschaltstromschwelle während der Abmagnetisierung (T2) der Induktivität im Phasenanschnittdimmer zu einem nach der Abmagnetisierung (T2) der Induktivität verwendeten Betriebsmodus mit einer geringeren Einschaltstromschwelle kontinuierlich zu vollziehen.

14. Elektronisches Vorschaltgerät nach einem der vorangehenden Ansprüche mit einer Vorrichtung (DS, CS) zur Speicherung eines Prognosewertes der Versorgungsspannung (UIN) des elektronischen Vorschaltgerätes, in welcher während einer Netzhalbwelle der Versorgung der Prognosewert der Versorgungsspannung (UIN) nach Abschluss des Phasenanschnittes gespeichert wird, um durch einen Ladevorgang in einer späteren Netzhalbwelle die Eingangskapazität (C) vor dem Ende des Phasenanschnittes höchstens auf eine dem in der Vorrichtung (DS, CS) gespeicherten Wert entsprechende Spannung einzustellen.

15. Elektronisches Vorschaltgerät nach Anspruch 14, bei dem die Speichervorrichtung (DS, CS) ausgelegt ist zur Speicherung eines Momentanwertes der Versorgungsspannung (UIN) während einer Netzhalbwelle nach Abschluss des Phasenanschnittes, wobei der gespeicherte Wert dem Prognosewert entspricht.

16. Elektronisches Vorschaltgerät nach Anspruch 14 oder 15, bei dem die Speichervorrichtung (DS, CS) dazu ausgelegt ist, den Prognosewert der Versorgungsspannung (UIN) nach Abschluss des Phasenanschnittes in jeder Netzhalbwelle zu speichern, und das Vorschaltgerät dazu ausgelegt ist, in jeder jeweils folgenden Netzhalbwelle die Eingangskapazität (C) vor dem Ende des Phasenanschnittes höchstens auf eine dem in der Vorrichtung (DS, CS) gespeicherten Wert entsprechende Spannung einzustellen.

17. Elektronisches Vorschaltgerät nach einem der Ansprüche 14 bis 16 das dazu ausgelegt ist, den zu speichernden Prognosewert der Versorgungsspannung (UIN) innerhalb eines Zeitfensters nach dem Abschluss des Phasenanschnittes über eine Spitzenwerterfassung (DS, CS) zu speichern.

18. Entladungslampe mit integriertem elektronischem Vorschaltgerät nach einem der vorhergehenden Ansprüche.

## Claims

1. Electronic ballast with a step-up converter (LH, SH, DH, CH), which has a switching element (SH) and an input capacitance (C), for operation using a phase gating dimmer, which has an inductance acting in series with the supply, **characterized in that**, within a system half-cycle, the operational parameters of the step-up converter (LH, SH, DH, CH) are set during the demagnetization (T2) of the inductance in the phase gating dimmer, which takes place after the phase gating, in such a way that, in comparison with the operation of the step-up converter (LH, SH, DH, CH) after the demagnetization (T2) of the inductance, a temporarily increased current (ILH) flows through the step-up converter.

2. Electronic ballast according to Claim 1, in which the step-up converter (LH, SH, DH, CH) has various operating modes, which differ in terms of their switch-on current thresholds of the switching element (SH), and, during the demagnetization (T2) of the inductance, temporally after the termination of the phase gating, functions in an operating mode with temporarily increased switch-on current thresholds of the switching element (SH), so that a temporarily increased current (ILH) flows through the step-up converter.

3. Electronic ballast according to Claim 2, in which the step-up converter (LH, SH, DH, CH) has a continuous and a discontinuous operating mode and, during the demagnetization (T2) of the inductance, temporally after the termination of the phase gating, functions in the continuous operating mode for temporarily increasing the current (ILH) through the step-up converter (LH, SH, DH, CH), but then functions in the discontinuous mode after the demagnetization (T2) for the rest of the system half-cycle.

4. Electronic ballast according to one of the preceding claims, in which, during the demagnetization (T2) of the inductance, the switch-off current threshold of the switching element (SH) of the step-up converter (LH, SH, DH, CH) is increased.

5. Electronic ballast according to one of the preceding claims, in which, during the magnetization (T1) of the inductance in the phase gating dimmer, temporally after the termination of the phase gating, the switch-off current threshold is set to be very low in comparison with the operation of the step-up converter (LH, SH, DH, CH) after termination of the magnetization (T1).

6. Electronic ballast according to one of the preceding claims, in which, during the magnetization (T1) of the inductance in the phase gating dimmer, temporally after the termination of the phase gating, the switch-off current threshold is initially very low in comparison with the operation of the step-up converter (LH, SH, DH, CH) after termination of the magnetization (T1) and increases over the duration of the magnetization (T1).

7. Electronic ballast according to one of Claims 1 to 4, in which, during the magnetization (T1) of the inductance in the phase gating dimmer, temporally after the termination of the phase gating, the switching element (SH) in the step-up converter (LH, SH, DH, CH) is turned off.

8. Electronic ballast according to one of the preceding claims, which has a series circuit comprising two differentiators (C2, R1, C3, R2) for detecting the termination of the phase gating, the beginning of the demagnetization (T2) of the inductance in the phase gating dimmer and the termination of the demagnetization (T2) of the same inductance.

9. Electronic ballast according to Claim 8 with a peak value detection circuit (D1, R3, C4), which is connected upstream of the differentiator.

10. Electronic ballast according to one of Claims 1 to 7 with a threshold value element (ST3) for detecting the termination of the phase gating and a first timing element (TIM1, TIM2), which predetermines a first fixed time interval and is set by the threshold value element (ST3) after the phase gating.

11. Electronic ballast according to Claim 10 with a second timing element (TIM1, TIM2), which predetermines a second fixed time interval and is set by the threshold value element (ST3) after the phase gating.

12. Electronic ballast according to Claim 11, in which the first time interval lasts at most up to the end of the magnetization (T1), and in which the second time interval lasts at least until the complete decay of the excessively high voltage across the input capacitance (C).

13. Electronic ballast according to Claim 2, also in combination with a further one of the preceding claims, which is designed to continuously carry out the transition from an operating mode with a high switch-on current threshold during the demagnetization (T2) of the inductance in the phase gating dimmer to an operating mode used after the demagnetization (T2) of the inductance with a lower switch-on current threshold.

14. Electronic ballast according to one of the preceding claims with a device (DS, CS) for storing a prognosis value of the supply voltage (UIN) of the electronic ballast, in which, during a system half-cycle of the supply, the prognosis value of the supply voltage (UIN) after termination of the phase gating is stored in order to set the input capacitance (C), prior to the end of the phase gating, at most to a voltage which corresponds to the value stored in the device (DS, CS), by means of a charging operation in a subsequent system half-cycle.

15. Electronic ballast according to Claim 14, in which the storage device (DS, CS) is designed to store an instantaneous value of the supply voltage (UIN) during a system half-cycle after termination of the phase gating, the stored value corresponding to the prognosis value.

16. Electronic ballast according to Claim 14 or 15, in which the storage device (DS, CS) is designed to store the prognosis value of the supply voltage (UIN) after termination of the phase gating in each system half-cycle, and the ballast is designed to set the input capacitance (C), prior to the end of the phase gating, at most to a voltage which corresponds to the value stored in the device (DS, CS), in each respectively following system half-cycle.

17. Electronic ballast according to one of Claims 14 to 16 which is designed to store the prognosis value to be stored of the supply voltage (UIN) within a time window after termination of the phase gating via a peak value detection (DS, CS).

18. Discharge lamp with an integrated electronic ballast according to one of the preceding claims.

## Revendications

1. Ballast électronique comprenant un convertisseur élévateur de tension ( LH, SH, DH, CH ) comportant un commutateur ( SH ) et une capacité d'entrée ( C ) pour fonctionner sur un variateur par découpe de phase comportant une inductance agissant en série pour l'alimentation, **caractérisé par le fait que**, à l'intérieur d'une demi-onde de réseau, les paramètres de fonctionnement du convertisseur élévateur de tension ( LH, SH, DH, CH ) sont réglés de telle sorte pendant la démagnétisation ( T2 ) de l'inductance dans le variateur par découpe de phase -laquelle se produit à la suite de la découpe de phase - que, comparé au fonctionnement du convertisseur élévateur de tension ( LH, SH, DH, CH ) après la démagnétisation ( T2 ) de l'inductance, un courant temporairement accru (ILH) passe dans le convertisseur élévateur de tension.

2. Ballast électronique selon la revendication 1, dans lequel le convertisseur élévateur de tension ( LH, SH, DH, CH ) comporte différents modes de fonctionnement se distinguant par leurs seuils de courant de mise en circuit du commutateur ( SH ) et dans lequel, pendant la démagnétisation ( T2 ) de l'inductance, chronologiquement après la fin de la découpe de phase, il travaille dans un mode de fonctionnement avec seuils de courant de mise en circuit temporairement accrus pour le commutateur (SH) de telle sorte qu'un courant temporairement accru (ILH) passe dans le convertisseur élévateur de tension.

3. Ballast électronique selon la revendication 2, dans lequel le convertisseur élévateur de tension ( LH, SH, DH, CH ) comporte un mode de fonctionnement continu et un mode de fonctionnement discontinu et dans lequel, pendant la démagnétisation ( T2 ) de l'inductance, chronologiquement après la fin de la découpe de phase, il travaille dans le mode de fonctionnement continu pour l'augmentation temporaire du courant (ILH) passant dans le convertisseur élévateur de tension ( LH, SH, DH, CH ) mais ensuite, après la démagnétisation ( T2 ), pour le reste de la demi-onde de réseau, il travaille dans le mode discontinu.

4. Ballast électronique selon l'une des revendications précédentes, dans lequel, pendant la démagnétisation ( T2 ) de l'inductance, le seuil de courant de mise hors circuit du commutateur ( SH ) du convertisseur élévateur de tension ( LH, SH, DH, CH ) est augmenté.

5. Ballast électronique selon l'une des revendications précédentes, dans lequel, pendant la magnétisation (T1) de l'inductance dans le variateur par découpe de phase, chronologiquement après la fin de la découpe de phase, le seuil de courant de mise hors circuit est réglé très petit en comparaison du fonctionnement du convertisseur élévateur de tension ( LH, SH, DH, CH ) après la fin de la magnétisation (T1).

6. Ballast électronique selon l'une des revendications précédentes, dans lequel, pendant la magnétisation (T1) de l'inductance dans le variateur par découpe de phase, chronologiquement après la fin de la découpe de phase, le seuil de courant de mise hors circuit est d'abord très petit en comparaison du fonctionnement du convertisseur élévateur de tension ( LH, SH, DH, CH ) après la fin de la magnétisation (T1) et croît pendant la durée de la magnétisation (T1).

7. Ballast électronique selon l'une des revendications 1 à 4, dans lequel, pendant la magnétisation (T1) de l'inductance dans le variateur par découpe de phase, chronologiquement après la fin de la découpe de phase, le commutateur (SH) dans le convertisseur élévateur de tension ( LH, SH, DH, CH ) est bloquant.

8. Ballast électronique selon l'une des revendications précédentes, qui comporte un montage en série composé de deux différenciateurs ( C2, R1, C3, R2 ) pour la détection de la fin de la découpe de phase, du début de la démagnétisation (T2) de l'inductance dans le variateur par découpe de phase et de la fin de la démagnétisation (T2) de ladite inductance.

9. Ballast électronique selon la revendication 8 avec un circuit de détection de valeur de pointe ( D1, R3, C4 ) branché en amont des différenciateurs.

10. Ballast électronique selon l'une des revendications 1 à 7 avec un élément à valeur de seuil (ST3) pour la détection de la fin de la découpe de phase et avec un premier temporisateur (TIM1, TIM2) qui prescrit un premier intervalle de temps fixe et qui est affecté par l'élément à valeur de seuil (ST3) à la suite de la découpe de phase.

11. Ballast électronique selon la revendication 10 avec un deuxième temporisateur ( TIM1, TIM2 ) qui prescrit un deuxième intervalle de temps fixe et qui est affecté par l'élément à valeur de seuil (ST3) à la suite de la découpe de phase.

12. Ballast électronique selon la revendication 11, dans lequel le premier intervalle de temps dure au maximum jusqu'à la fin de la magnétisation ( T1 ) et dans lequel le deuxième intervalle de temps dure au moins jusqu'à la disparition complète de la surélévation de tension via la capacité d'entrée ( C ).

13. Ballast électronique selon la revendication 2, également en relation avec une autre des revendications précédentes, qui est conçu pour accomplir de manière continue la transition d'un mode de fonctionnement avec seuil de courant de mise en circuit élevé pendant la démagnétisation ( T2 ) de l'inductance dans le variateur par découpe de phase à un mode de fonctionnement utilisé après la démagnétisation ( T2 ) de l'inductance et ayant un seuil de courant de mise en circuit plus petit.

14. Ballast électronique selon l'une des revendications précédentes avec un dispositif ( DS, CS ) qui est destiné à la mémorisation d'une valeur prévisionnelle de la tension d'alimentation ( UIN ) du ballast électronique et dans lequel, pendant une demi-onde de réseau de l'alimentation, la valeur prévisionnelle de la tension d'alimentation ( UIN ) après la fin de la découpe de phase est mémorisée pour, par une opération de chargement dans une demi-onde de réseau ultérieure, régler la capacité d'entrée ( C ) avant la fin de la découpe de phase au maximum sur une tension correspondant à la valeur mémorisée dans le dispositif ( DS, CS ).

15. Ballast électronique selon la revendication 14, dans lequel le dispositif de mémorisation ( DS, CS ) est conçu pour la mémorisation d'une valeur instantanée de la tension d'alimentation ( UIN ) pendant une demi-onde de réseau après la fin de la découpe de phase, la valeur mémorisée correspondant à la valeur prévisionnelle.

16. Ballast électronique selon la revendication 14 ou 15, dans lequel le dispositif de mémorisation ( DS, CS ) est conçu pour mémoriser la valeur prévisionnelle de la tension d'alimentation ( UIN ) après la fin de la découpe de phase dans chaque demi-onde de réseau et dans lequel le ballast est conçu pour régler, dans chaque demi-onde de réseau respectivement suivante, la capacité d'entrée ( C ) avant la fin de la découpe de phase au maximum sur une tension correspondant à la valeur mémorisée dans le dispositif ( DS, CS )

17. Ballast électronique selon l'une des revendications 14 à 16 qui est conçu pour mémoriser la valeur prévisionnelle à mémoriser de la tension d'alimentation ( UIN ) à l'intérieur d'une fenêtre temporelle après la fin de la découpe de phase via une détection de valeur de pointe ( DS, CS ).

18. Lampe à décharge comportant un ballast électronique intégré selon l'une des revendications précédentes.
